# EUROPÄISCHE PATENTSCHRIFT

(11) **EP 3 274 522 B1**
(45) Veröffentlichungstag und Bekanntmachung des Hinweises auf die Patenterteilung: **10.07.2019**
(21) Anmeldenummer: 16716495.3
(22) Anmeldetag: 24.03.2016
(51) Int. Cl.: E04G 11/50, E04C 3/04, E04C 3/292

(54) **SCHALUNGSTRÄGER UND BETONSCHALUNG MIT DIESEM SCHALUNGSTRÄGER**
FORMWORK SUPPORT AND CONCRETE FORMWORK HAVING THIS FORMWORK SUPPORT
SUPPORT DE COFFRAGE ET COFFRAGE À BÉTON AYANT CE SUPPORT DE COFFRAGE

(30) Priorität: 24.03.2015 EP 15160674
(43) Veröffentlichungstag der Anmeldung: 31.01.2018
(73) Patentinhaber: voestalpine Krems GmbH, 3500 Krems an der Donau (AT)
(72) Erfinder: GLÖTZL, Stefan, 3491 Strass im Strassertal (AT); SCHWARZINGER, Michael, 3500 Krems a.d.Donau (AT)
(74) Vertreter: Jell, Friedrich
(86) Internationale Anmeldenummer: PCT/EP2016/056686
(87) Internationale Veröffentlichungsnummer: WO 2016/151128

(56) Entgegenhaltungen:
- GB-A- 560 461
- US-B1- 6 189 854

## Beschreibung

### Technisches Gebiet

Die Erfindung betrifft einen Schalungsträger mit mindestens einer nagelbaren Leiste, mit mindestens einem Befestigungsmittel und mit einem metallischen Hohlprofil, das mehrere Seitenwände aufweist und das mit seinen Profilschenkeln eine Längsnut ausbildet, welche Längsnut in mindestens einer ihrer Nutwände wenigstens eine Nutwandöffnung aufweist, wobei die in der Längsnut vorgesehene Leiste durch das die Nutwandöffnung durchragende lösbare Befestigungsmittel am Hohlprofil befestigt ist.

### Stand der Technik

Um einen Schalungsträger mit einem metallischen Hohlprofil, beispielsweise aus einem verzinkten Stahl- oder Aluminiumblech, für Schalungen im Bauwesen nagelbar auszustatten, ist aus dem Stand der Technik bekannt (EP0279049A2), eine nagelbare Leiste in eine Längsnut des Hohlprofils einzusetzen und darin zu befestigen. Letzteres wird mithilfe von Befestigungsmittel, die durch eine Nutwandöffnung der Nutwand der Längsnut in die Leiste eingetrieben sind, bewerkstelligt, wobei die Längsnut von Profilschenkeln des Hohlprofils ausgebildet wird. Nachteilig muss bei Verwendung derartiger Schalungsträger mit einer erheblichen Verschmutzung über seinen gesamten Querschnitt gerechnet werden, was beispielsweise von einer hydraulisch härtbaren Zusammensetzung herrühren kann, die Stoßlücken zwischen den Schalungsträgern durchfließt. Mit festsitzenden Befestigungsmitteln am Hohlprofil ist somit zu rechnen - was eine Wartung der nagelbaren Leiste am Schalungsträger erschwert bzw. behindert und zu Beschädigungen am Hohlprofil führen kann. Von einer verminderten Standfestigkeit des Schalungsträgers ist somit auszugehen.

US 6 189 854 B1 offenbart die Merkmale des Oberbegriffs des Anspruchs 1.

### Darstellung der Erfindung

Die Erfindung hat sich daher die Aufgabe gestellt, einen eingangs geschilderten Schalungsträger mit einem metallischen Hohlprofil derart konstruktiv zu verbessern, dass dieser selbst widrigen Einflüssen trotzen und damit eine hohe Standfestigkeit aufweisen kann. Zudem soll der Schalungsträger eine vergleichsweise hohe Formstabilität aufweisen.

Die Erfindung löst die gestellte Aufgabe durch die Merkmale des Anspruchs 1. Ist das Hohlprofil geschlossen ausgebildet und bildet es an einer ersten Seitenwand durch deren Profilschenkel die Längsnut aus, kann zunächst eine formstabile Aufnahme für eine nagelbare Leiste geschaffen werden, die selbst hohe mechanische Schlagbelastungen verformungsfrei aufnehmen und damit sicher abtragen kann. Ist zudem wenigstens eine an diese erste Seitenwand geneigt anschließende weitere Seitenwand auf Höhe der Nutwandöffnung der Längsnut ausgenommen, um eine Zugangsöffnung für das lösbare Befestigungsmittel auszubilden, so kann sich die Möglichkeit eröffnen, die Befestigungsmittel, insbesondere deren Betätigungselemente, vor Widrigkeiten bei der Verwendung des Schalungsträgers zu schützen. Die geneigt anschließende Seitenwand kann nämlich eine eventuell über den Schalungsträger fließende hydraulisch härtbare Zusammensetzung, beispielsweise Beton, vom Befestigungsmittel wegführen bzw. wegleiten, sodass die Befestigungsmittel stets frei von Verschmutzung bleiben - und damit deren Lösbarkeit nicht erschwert oder verhindert wird.
Dies kann nicht nur die Wartung des Schalungsträgers im Bereich der nagelbaren Leiste erleichtern, sondern auch das Hohlprofil frei von Beschädigungen halten, wenn es gilt, das Befestigungsmittel unter Benützung der Betätigungselemente zu entfernen - beispielsweise um eine verschlissene nagelbare Leiste vom Schalungsträger zu entfernen. Dies kann auch vergleichsweise handhabungsfreundlich sein, weil aufgrund der Zugangsöffnung das lösbare Befestigungsmittel betätigt werden kann bzw. diese Zugangsöffnung für das Betätigen des lösbaren Befestigungsmittels ausgebildet ist. Der erfindungsgemäße Schalungsträger kann somit eine hohe Standzeit und auch eine erleichterte Wartung bzw. Verwendung gewährleisten.

Die Montage und/oder Wartung des Schalungsträgers kann sich weiter vereinfachen, wenn die Zugangsöffnung in ihrem Durchmesser größer als die Nutwandöffnung ist. Dabei kann das Befestigungsmittel von der Außenseite her durch die Zugangsöffnung in Richtung der Nutwandöffnung einfacher geführt werden, um die nagelbare Leiste am Schalungsträger zu befestigen. Als besonders vorteilhaft kann sich hierbei herausstellen, wenn die Größe der Zugangsöffnung derart gewählt ist, dass das zum Befestigungsmittel zugehörige Werkzeug mit dem Befestigungsmittel durch die Durchgangsöffnung geführt werden kann, um das Befestigungsmittel in die nagelbarer Leiste einzutreiben.

Sind die Zugangsöffnung und die Nutwandöffnung fluchtend zueinander angeordnet, kann dies die Montage und Wartung des Schalungsträgers weiter erleichtern. Insbesondere kann damit die Werkzeugzugänglichkeit zur Nutwandöffnung erleichtert werden.

Weisen die Nutwand und mindestens eine an die erste Seitenwand anschließende Seitenwand je eine Lochreihe an Nutwandöffnungen bzw. Zugangsöffnungen auf, kann die Befestigung der nagelbaren Leiste in regelmäßigen Abständen erfolgen - und somit eine standfestere Verbindung geschaffen werden.

Eine beidseitige Befestigung der nagelbaren Leiste am Schalungsträger kann ermöglicht werden, wenn an beiden Nutwänden der Längsnut je wenigstens eine Nutwandöffnung für Befestigungsmittel vorgesehen sind, wobei die beiden an die erste Seitewand anschließenden Seitenwände je auf Höhe der jeweiligen Nutwandöffnung eine Zugangsöffnung für das jeweilige lösbare Befestigungsmittel ausbilden. Vorzugsweise können die gegenüberliegenden, lösbare Befestigungsmittel gegeneinander in Längsrichtung des Schalungsträgers versetzt angeordnet sein.

Die an die erste Seitenwand anschließende Seitenwand verläuft zur Nutwand beabstandet, somit wird der Kopf der Befestigungsmittel im Hohlprofil verdeckt angeordnet. Hierbei kann es bereits ausreichen, dass diese an die erste Seitenwand anschließende weitere Seitenwand auf Höhe der Nutwandöffnung der Längsnut beabstandet verläuft. Dies kann die Gefahr von Verunreinigung am Befestigungsmittel durch eine herabfließende hydraulisch härtbare Zusammensetzung weiter reduzieren. Durch diese vergleichsweise einfache Konstruktion können nämlich die Betätigungselemente, beispielsweise ein Schraubenkopf, am Befestigungsmittel, beispielsweise einer Schraube, vom Hohlprofil aufgenommen und damit geschützt oder auch frei von Verschmutzung bleiben. Die Standfestigkeit des Schalungsträgers noch weiter erhöht. Einfache Konstruktionsverhältnisse können sich ergeben, wenn die Seitenwand zur Nutwand parallel versetzt verläuft.

Das Hohlprofil weist einen rechteckförmigen Querschnitt auf, dessen Schmalseite die erste Seitenwand ausbildet. Somit werden die Formstabilität und damit die Standfestigkeit des Schalungsträgers weiter verbessert. Vorzugsweise können hierfür die erste und die jeweilige an die erste Seitenwand anschließende Seitenwand rechtwinkelig zueinander verlaufend angeordnet sein, um eine vergleichsweise hohe Formstabilität am Schalungsträger zu ermöglichen. Zudem kann sich damit die Handhabbarkeit des Schalungsträgers erleichtern, weil durch diese erfindungsgemäße konstruktive Ausbildung die Stapelbarkeit und damit auch die Transportsicherheit erhöht werden kann.

Die Montage hinsichtlich des Befestigungsmittels kann erleichtert werden, wenn das lösbare Befestigungsmittel als selbstschneidende Schraube mit einem Mehrkantkopf ausgeführt ist. Zudem kann durch die Ausführung des Schraubenkopfs eine Abscheren der Schraube ermöglicht werden, wodurch die Leiste selbst bei festsitzender Schraube gewartet werden kann.

Weist die an die erste Seitenwand anschließende Seitenwand unterhalb der Zugangsöffnung eine Längssicke auf, kann eine Grifffläche zur leichteren Handhabung des Schalungsträgers geschaffen werden. Zudem kann damit die Formstabilität des Schalungsträgers weiter erhöht werden. Die Handhabung des Schalungsträgers kann weiter verbessert werden, wenn die Längssicke halbrund ausgebildet ist - da sie damit unter anderem leichter gegriffen werden kann.

Weist mindestens eine, an die erste Seitenwand anschließende Seitenwand, insbesondere mittig, eine Lochreihe mit einem nach innen gebogenen Öffnungsrand auf, so kann dies zu einer weiteren Erhöhung der Formstabilität des Schalungsträgers und gleichzeitig zu einer Gewichtseinsparung am Schalungsträger führen - insbesondere, wenn die Lochreihe mittig angeordnet ist. Vorzugsweise kann diese Lochreihe an beiden angrenzenden Seitenwänden vorgesehen und in Flucht angeordnet sein.

Ein Austauschen der nagelbaren Leiste kann dadurch erleichtert werden, indem die Profilschenkel der ersten Seitenwand eine hinterschneidungsfreie Längsnut ausbilden. Bei entfernten Befestigungsmitteln kann die Leiste dann nämlich auf einfache Weise aus der Längsnut abgehoben werden.

Verläuft die in der Längsnut vorgesehene nagelbare Leiste plan mit der ersten Seitenwand, kann die Leiste zur Vergrößerung der Auflagefläche am Schalungsträger beitragen - und damit die Abstützung der Betonschalelemente verbessern.

Ist die Längsnut mittig an der ersten Seitenwand vorgesehen, kann dies der Formstabilität des Schalungsträgers dienlich sein. Vergleichsweise hohe Belastungen beim Nageln der Leiste können nämlich damit symmetrisch in den Schalungsträger eingeleitet werden.

Der Schalungsträger selbst kann verhältnismäßig einfach an einer Unterkonstruktion befestigt werden, wenn dieser mit seiner dritten Seitenwand, die der ersten Seitenwand gegenüberliegt, eine T-förmige Nut für Verbindungsmittel ausbildet.

Der erfindungsgemäße Schalungsträger kann vorzugsweise bei einer Betonschalung mit einem Schalungselement verwendet werden, indem dieser auf der Rückseite des Schalungselements vorgesehenen wird, wobei das Schalungselement an der Leiste des Schalungsträgers befestigt, insbesondere mit dieser vernagelt, ist.

### Kurze Beschreibung der Zeichnungen

In den Figuren ist beispielsweise der Erfindungsgegenstand anhand einer Ausführungsvariante näher dargestellt. Es zeigen
- Fig. 1: eine Seitenansicht auf eine teilweise dargestellte Betonschalung mit einem Schalungsträger und
- Fig. 2: eine abgerissene Schnittansicht nach II-II des Schalungsträgers nach Fig. 1.

### Weg zur Ausführung der Erfindung

Gemäß den Figuren 1 und 2 wird beispielsweise ein Schalungsträger 1 zu einer teilweise dargestellten Betonschalung 100 gezeigt. Dieser Schalungsträger 1 weist eine nagelbare Leiste 2, beispielsweise Holzleiste, auf, die über mehrere Befestigungsmittel 3 mit dem metallischen Hohlprofil 4 des Schalungsträgers 1 verbunden ist. Und zwar ist auf der ersten Seitenwand 5 des Hohlprofils 4 eine Längsnut 6 vorgesehen, in die die nagelbare Leiste 2 eingesetzt ist. Diese Längsnut 6 wird von Profilschenkeln 7 der ersten Seitenwand 5 ausgebildet. Die nagelbare Leiste ist in der Längsnut 6 befestigt - hierzu weisen die Nutwände 9 der Längsnut 6 mehrere Nutwandöffnungen 10 auf, durch welche die jeweiligen Befestigungsmittel 3 ragen. Die Leiste kann am Nutgrund 24 aufliegen, was nicht näher dargestellt worden ist.

Um die Befestigungsmittel 3 gegenüber Verschmutzung zu schützen, ist das Hohlprofil 4 geschossen ausgeführt, wie dies in Fig. 2 erkannt werden kann. Die Längsnut 6 wird dazu von Profilschenkeln 7 der ersten Seitenwand 5 ausgebildet und ist daher mechanisch besonders stabil ausgeführt. Außerdem zeigt das geschlossene Hohlprofil 4 zwei an diese erste Seitenwand 5 geneigt anschließende Seitenwände 11, 16, womit die Befestigungsmittel 3 überdeckt bzw. im Wesentlichen vom Äußeren des Hohlprofils bzw. abgeschirmt sind. Um die Zugänglichkeit der Befestigungsmittel 3 nicht zu erschweren, sind diese Seitenwände 11, 16 in der Höhe der Nutwandöffnungen 10 ausgenommen und bildet dort Zugangsöffnungen 12 aus. Das in Fig. 2 dargestellte Befestigungsmittel 3 ist beispielsweise als selbstschneidend Schraube 13 mit Mehrkantkopf 23, insbesondere Sechskantkopf, als Betätigungselement am Befestigungsmittel 3. Die Schraube 13 kann beispielsweise als Holzschraube ausgeführt sein. Durch die dementsprechende Ausbildung der Zugangsöffnungen 12 bleiben die Betätigungselemente der Befestigungsmittel 3 zugänglich.

Wie in Fig. 2 gezeigt, weisen die Zugangsöffnungen 12 einen größeren Durchmesser als die Nutwandöffnungen 10 auf. Dadurch kann gewährleistet werden, dass die Befestigungsmittel 3 durch die Zugangsöffnungen 12 geführt werden können, was die Montage der nagelbaren Leiste 2 in der Längsnut 6 erleichtert. Vorzugsweise sind die Zugangsöffnungen 12 derart im Durchmesser ausgeführt, dass auch ein - nicht näher dargestelltes - Werkzeug zum Vorsehen der Befestigungsmittel 3 durch die Zugangsöffnungen 12 in das Hohlprofil eingeführt werden kann.

In Fig. 2 kann weiter erkannt werden, dass die an diese erste Seitenwand 5 anschließende Seitenwände 11, 16 von der Nutwand 9 beabstandet sind - wobei diese parallel zueinander verlaufen. Die Längsnut 6 ist dabei mittig an der ersten Schmalseite 5 vorgesehen bzw. wird von dieser ersten Schmalseite 5 ausgebildet.

Wie insbesondere in Fig. 1 zu erkennen, weisen sowohl die Nutwand 9, als auch die an diese erste Seitenwand 5 anschließende Seitenwände 11, 16 jeweils zueinander fluchtende Lochreihen von Nutwandöffnungen 10 bzw. Zugangsöffnungen 12 auf. Dadurch kann je nach Bedarf die nagelbare Leiste 2 am Hohlprofil 4 fixiert werden.

Wie in Fig. 2 weiter zu entnehmen, sind die erste Seitenwand 5 und die an die erste Seitenwand 5 anschließenden beiden Seitenwände 11, 16 rechtwinkelig zueinander angeordnet - sowie auf Abstand zur Längsnut 6 bzw. deren Nutwand 9, sodass die Befestigungsmittel 3 vom Hohlprofil 4 aufgenommen und damit geschützt werden.

Das Hohlprofil 4 weist zudem einen rechteckförmigen Querschnitt auf, um den Schalungsträger 1 standsicher stapeln zu können. Dabei werden die Gurte des Hohlprofils 4 durch die erste Seitenwand 5 und eine dritte Seitenwand 14 ausgebildet. Die erste und dritte Seitenwand 5, 14 werden durch die an die erste anschließende Seitenwand 11, 16 verbunden, welche spiegelsymmetrisch zueinander ausgeführt ist und damit parallel verlaufende Stege am Hohlprofil 4 ausbilden.

Unterhalb der Zugangsöffnungen 12 sind in dem Hohlprofil 4 zusätzlich Längssicken 17 vorgesehen, die die Formstabilität des Hohlprofils 4 erhöhen und zugleich eine Grifffläche zur besseren Handhabung ausbilden. Die Längssicken 17 sind hierbei halbrund ausgestaltet.

Zusätzlich zu den Längssicken 17 weist das Hohlprofil an seinen beiden vertikalen Seitenwänden 11, 16 mittig eine Lochreihe 18 mit kreisrunden Löcher 19 auf, die in einem nach innen gebogenen Öffnungsrand 20 auslaufen, um trotz Gewichtsreduktion hohe Verwindungssteifigkeit am Schalungsträger 1 zu gewährleisten.

Die von den Profilschenkeln 7 der ersten Seitenwand 5 ausgebildete Längsnut 6 weist insbesondere, wie in Fig. 2 dargestellt, keine Hinterschneidungen auf und ist demnach als hinterschneidungsfreie Längsnut ausgeführt 6. Dadurch kann ein einfaches Austauschen der nagelbaren Leiste 2 in der Längsnut 6 erfolgen. Zusätzlich verläuft die nagelbare Leiste 2 plan mit der ersten Seitenwand 5, wodurch sich eine stabile, vergleichsweise großflächige Auflage für ein zu montierendes Schalungselement 21 ergibt.

Wie in Fig. 2 dargestellt, bildet das Hohlprofil 4 mit seiner dritten Seitenwand 14 eine T-förmige Nut 22 aus. Eine solche T-förmige Nut 22 kann sich insbesondere für Aufnahme von, nicht näher dargestellten, Verbindungsmitteln eignen. Solche Verbindungsmittel können etwa zur Befestigung des Schalungsträgers 1 an einem Gestell dienen.

Gemäß Fig. 1 ist schematische eine Betonschalung 100 dargestellt, welche ein Schalungselement 21 und einen erfindungsgemäßen Schalungsträger 1 aufweist. Das Schalungselement 21 kann insbesondere eine Schaltafel aus einem holzartigen Material sein. Zur Befestigung des Schalungselements 21 auf dem Schalungsträger 1, ist das Schalungselement 21 mit der im Schalungsträger 1 befestigten nagelbaren Leiste 2 vorzugsweise vernagelt. Es ist jedoch auch vorstellbar, dass das Schalungselement 21 mit der nagelbaren Leiste 2 verschraubt ist.

## Patentansprüche

1. Schalungsträger (1) mit mindestens einer nagelbaren Leiste (2), mit mindestens einem Befestigungsmittel (3) und mit einem metallischen Hohlprofil (4), das mehrere Seitenwände (5, 11, 14, 16) aufweist und das mit seinen Profilschenkeln (7) eine Längsnut (6) ausbildet, welche Längsnut (6) in mindestens einer ihrer Nutwände (9) wenigstens eine Nutwandöffnung (10) aufweist, wobei die in der Längsnut (6) vorgesehene Leiste (2) durch das die Nutwandöffnung (10) durchragende lösbare Befestigungsmittel (3) am Hohlprofil (4) befestigt ist, wobei das Hohlprofil (4) geschlossen ausgebildet ist und an einer ersten Seitenwand (5) durch deren Profilschenkel (7) die Längsnut (6) ausbildet, wobei wenigstens eine an diese erste Seitenwand (5) geneigt anschließende weitere Seitenwand (11, 16) auf Höhe der Nutwandöffnung (10) der Längsnut (6) ausgenommen ist und damit eine Zugangsöffnung (12) für das lösbare Befestigungsmittel (3) ausbildet, wobei die jeweilige an die erste Seitenwand (5) anschließende Seitenwand (11, 16) zur Nutwand (9) beabstandet verläuft, **dadurch gekennzeichnet, dass** das Hohlprofil (4) einen rechteckförmigen Querschnitt aufweist, dessen Schmalseite die erste Seitenwand (5) ausbildet.

2. Schalungsträger nach Anspruch 1, **dadurch gekennzeichnet, dass** die Zugangsöffnung (12) in ihrem Durchmesser größer als die Nutwandöffnung (10) ist.

3. Schalungsträger nach Anspruch 1 oder 2, **dadurch gekennzeichnet, dass** die Zugangsöffnung (12) und die Nutwandöffnung (10) fluchtend zueinander angeordnet sind.

4. Schalungsträger nach Anspruch 1, 2 oder 3, **dadurch gekennzeichnet, dass** die Nutwand (9) und mindestens eine an die erste Seitenwand (5) anschließende Seitenwand (11, 16) je eine Lochreihe an Nutwandöffnungen (10) bzw. Zugangsöffnungen (12) aufweisen.

5. Schalungsträger nach einem der Ansprüche 1 bis 4, **dadurch gekennzeichnet, dass** an beiden Nutwänden (9) der Längsnut (6) je wenigstens eine Nutwandöffnung (10) für Befestigungsmittel (3) vorgesehen sind, wobei die beiden an die erste Seitewand (5) anschließenden Seitenwände (11, 16) je auf Höhe der jeweiligen Nutwandöffnung (10) eine Zugangsöffnung (12) für das jeweilige lösbare Befestigungsmittel (3) ausbilden.

6. Schalungsträger nach Anspruch 1, **dadurch gekennzeichnet, dass** die jeweilige an die erste Seitenwand (5) anschließende Seitenwand (11, 16) zur Nutwand (9) versetzt parallel verläuft.

7. Schalungsträger nach einem der Ansprüche 1 bis 6, **dadurch gekennzeichnet, dass** das lösbare Befestigungsmittel (3) als selbstschneidende Schraube (13) mit einem Mehrkantkopf (23) ausgeführt ist.

8. Schalungsträger nach einem der Ansprüche 1 bis 7, **dadurch gekennzeichnet, dass** die an die erste Seitenwand (5) anschließende Seitenwand (11, 16) unterhalb der Zugangsöffnung (12) eine, insbesondere halbrundförmig ausgebildete, Längssicke (17) aufweist.

9. Schalungsträger nach einem der Ansprüche 1 bis 8, **dadurch gekennzeichnet, dass** mindestens eine, an die erste Seitenwand (5) anschließende Seitenwand (11, 16) eine Lochreihe (18) mit einem nach innen gebogenen Öffnungsrand (20) aufweist, wobei die an die erste Seitenwand (5) anschließende Seitenwand (11, 16), vorzugsweise mittig, die Lochreihe (18) aufweist.

10. Schalungsträger nach einem der Ansprüche 1 bis 9, **dadurch gekennzeichnet, dass** die Profilschenkel (7) der ersten Seitenwand (5) eine hinterschneidungsfreie Längsnut (6) ausbilden.

11. Schalungsträger nach einem der Ansprüche 1 bis 10, **dadurch gekennzeichnet, dass** die Längsnut (6) mittig an der ersten Seitenwand (5) vorgesehen ist.

12. Schalungsträger nach einem der Ansprüche 1 bis 11, **dadurch gekennzeichnet, dass** die in der Längsnut (6) vorgesehene nagelbare Leiste (2) plan mit der ersten Seitenwand (5) verläuft.

13. Schalungsträger nach einem der Ansprüche 1 bis 12, **dadurch gekennzeichnet, dass** der Schalungsträger (1) mit seiner dritten Seitenwand (14), die der ersten Seitenwand (5) gegenüberliegt, eine T-förmige Nut (22) für Verbindungsmittel ausbildet.

14. Betonschalung (100) mit einem Schalungselement (21) und mit einem auf der Rückseite des Schalungselements (21) vorgesehenen Schalungsträger (1) nach einem der Ansprüche 1 bis 13, wobei das Schalungselement (21) an der Leiste (2) des Schalungsträgers (1) befestigt ist.

15. Betonschalung nach Anspruch 14, **dadurch gekennzeichnet, dass** das Schalungselement (21) an der Leiste (2) des Schalungsträgers (1) befestigt, nämlich mit dieser vernagelt, ist.

## Claims

1. A formwork beam (1) comprising at least one nailable strip (2), at least one fastening means (3), and a metallic hollow profile (4), which has multiple side walls (5, 11, 14, 16) and which forms a longitudinal groove (6) with its profile legs (7), which longitudinal groove (6) has at least one groove wall opening (10) in at least one of its groove walls (9), wherein the strip (2) provided in the longitudinal groove (6) is fastened on the hollow profile (4) by the detachable fastening means (3) projecting through the groove wall opening (10), wherein the hollow profile (4) is formed closed and forms the longitudinal groove (6) on a first side wall (5) by way of its profile legs (7), wherein at least one further side wall (11, 16) adjoining this first side wall (5) in an inclined manner is cut out of the longitudinal groove (6) at the height of the groove wall opening (10) and thus forms an access opening (12) for the detachable fastening means (3), wherein the respective side wall (11, 16) adjoining the first side wall (5) extends spaced apart from the groove wall (9), **characterized in that** the hollow profile (4) has a rectangular cross section, the narrow side of which forms the first side wall (5).

2. The formwork beam according to Claim 1, **characterized in that** the access opening (12) is larger in its diameter than the groove wall opening (10).

3. The formwork beam according to Claim 1 or 2, **characterized in that** the access opening (12) and the groove wall opening (10) are arranged aligned with one another.

4. The formwork beam according to Claim 1, 2, or 3, **characterized in that** the groove wall (9) and at least one side wall (11, 16) adjoining the first side wall (5) each have a row of holes of groove wall openings (10) and/or access openings (12).

5. The formwork beam according to any one of Claims 1 to 4, **characterized in that** at least one groove wall opening (10) for fastening means (3) is provided on each of both groove walls (9) of the longitudinal groove (6), wherein the two side walls (11, 16) adjoining the first side wall (5) each form an access opening (12) for the respective detachable fastening means (3) at the height of the respective groove wall opening (10).

6. The formwork beam according to Claim 1, **characterized in that** the respective side wall (11, 16) adjoining the first side wall (5) extends offset in parallel in relation to the groove wall (9).

7. The formwork beam according to any one of Claims 1 to 6, **characterized in that** the detachable fastening means (3) is embodied as a self-tapping screw (13) having a polygonal head (23).

8. The formwork beam according to any one of Claims 1 to 7, **characterized in that** the side wall (11, 16) adjoining the first side wall (5) has a longitudinal bead (17), which is semicircular more particulalyr, below the access opening (12).

9. The formwork beam according to any one of Claims 1 to 8, **characterized in that** at least one side wall (11, 16) adjoining the first side wall (5) has a row of holes (18) having an inwardly curved opening edge (20), wherein the side wall (11, 16) adjoining the first side wall (5) has the row of holes (18), preferably in the middle.

10. The formwork beam according to any one of Claims 1 to 9, **characterized in that** the profile legs (7) of the first side wall (5) form a longitudinal groove (6) free of undercuts.

11. The formwork beam according to any one of Claims 1 to 10, **characterized in that** the longitudinal groove (6) is provided in the middle on the first side wall (5).

12. The formwork beam according to any one of Claims 1 to 11, **characterized in that** the nailable strip (2) provided in the longitudinal groove (6) extends in a planar manner with the first side wall (5).

13. The formwork beam according to any one of Claims 1 to 12, **characterized in that** the formwork beam (1) forms a T-shaped groove (22) for connecting means with its third side wall (14), which is opposite to the first side wall (5).

14. A concrete formwork (100) comprising a formwork element (21) and a formwork beam (1) according to any one of Claims 1 to 13 provided on the rear side of the formwork element (21), wherein the formwork element (21) is fastened on the strip (2) of the formwork beam (1).

15. The concrete formwork according to Claim 14, **characterized in that** the formwork element (21) is fastened on the strip (2) of the formwork beam (1), namely nailed thereon.

## Revendications

1. Support de coffrage (1) avec un au moins un tasseau (2) pouvant être cloué, avec au moins un moyen de fixation (3) et avec un profilé creux métallique (4) comportant plusieurs parois (5, 11, 14, 16) et formant avec un de ses bras de profilé (7) une rainure longitudinale (6), laquelle rainure longitudinale (6) présente dans au moins une de ses parois de rainure (9) au moins une ouverture de paroi de rainure (10), dans lequel le tasseau (2) prévu dans la rainure longitudinale (6) est fixé sur le profilé creux (4) par le moyen de fixation (3) pouvant être défait qui dépasse à travers l'ouverture de paroi de rainure (10), dans lequel le profilé creux (4) a une forme fermée et forme la rainure longitudinale (6) avec ses bras de profilé (7) sur une première paroi latérale (5), dans lequel au moins une autre paroi latérale (11, 16) qui se raccorde à l'oblique à cette première paroi latérale (5) est découpée au niveau de l'ouverture de paroi de rainure (10) de la rainure longitudinale (6) et forme ainsi une ouverture d'accès (12) pour le moyen de fixation (3) pouvant être défait, dans lequel la paroi latérale (11, 16) qui se raccorde à la première paroi latérale (5) passe à distance de la paroi de rainure (9), **caractérisé en ce que** le profilé creux (4) présente une section rectangulaire dont le petit côté forme la première paroi latérale (5).

2. Support de coffrage selon la revendication 1, **caractérisé en ce que** l'ouverture d'accès (12) a un plus grand diamètre que l'ouverture de paroi de rainure (10).

3. Support de coffrage selon la revendication 1 ou 2, **caractérisé en ce que** l'ouverture d'accès (12) et l'ouverture de paroi de rainure (10) sont disposées dans l'alignement l'une de l'autre.

4. Support de coffrage selon la revendication 1, 2 ou 3, **caractérisé en ce que** la paroi de rainure (9) et au moins une paroi latérale (11, 16) qui se raccorde à la première paroi latérale (5) présentent chacune une rangée de trous pour des ouvertures de paroi de rainure (10) ou des ouvertures d'accès (12).

5. Support de coffrage selon l'une des revendications 1 à 4, **caractérisé en ce qu'**est prévue sur chacune des parois de rainure (9) de la rainure longitudinale (6) au moins une ouverture de paroi de rainure (10) pour des moyens de fixation (3), les deux parois latérales (11, 16) qui se raccordent à la première paroi latérale (5) formant chacune, au niveau de son ouverture de paroi de rainure (10), une ouverture d'accès (12) pour le moyen de fixation (3) pouvant être défait correspondant.

6. Support de coffrage selon la revendication 1, **caractérisé en ce que** chaque paroi latérale (11, 16) qui se raccorde à la première paroi latérale (5) est parallèle et décalée par rapport à la paroi de rainure (9).

7. Support de coffrage selon l'une des revendications 1 à 6, **caractérisé en ce que** le moyen de fixation (3) pouvant être défait est réalisé comme une vis autotaraudeuse (13) avec une tête polygonale (23).

8. Support de coffrage selon l'une des revendications 1 à 7, **caractérisé en ce que** la paroi latérale (11, 16) qui se raccorde à la première paroi latérale (5) présente en dessous de l'ouverture d'accès (12) une moulure longitudinale (17), en particulier en forme de demi-lune.

9. Support de coffrage selon l'une des revendications 1 à 8, **caractérisé en ce qu'**au moins une paroi latérale (11, 16) qui se raccorde à la première paroi latérale (5) présente une rangée de trous (18) avec un bord d'ouverture (20) recourbé vers l'intérieur, la paroi latérale (11, 16) qui se raccorde à la première paroi latérale (5) présentant la rangée de trous (18) de préférence au milieu.

10. Support de coffrage selon l'une des revendications 1 à 9, **caractérisé en ce que** les bras de profilé (7) de la première paroi latérale (5) forment une rainure longitudinale (6) sans contre-dépouille.

11. Support de coffrage selon l'une des revendications 1 à 10, **caractérisé en ce que** la rainure longitudinale (6) est prévue au milieu de la première paroi latérale (5).

12. Support de coffrage selon l'une des revendications 1 à 11, **caractérisé en ce que** le tasseau (2) pouvant être cloué prévu dans la rainure longitudinale (6) passe dans le même plan que la première paroi latérale (5).

13. Support de coffrage selon l'une des revendications 1 à 12, **caractérisé en ce que** le support de coffrage (1) forme avec sa troisième paroi latérale (14), qui fait face à la première paroi latérale (5), une rainure en forme de T (22) pour des moyens d'assemblage.

14. Coffrage à béton (100) avec un élément de coffrage (21) et avec un support de coffrage (1) selon l'une des revendications 1 à 13 prévu sur la face arrière de l'élément de coffrage (21), dans lequel l'élément de coffrage (21) est fixé sur le tasseau (2) du support de coffrage (1).

15. Coffrage à béton selon la revendication 14, **caractérisé en ce que** l'élément de coffrage (21) est fixé sur le tasseau (2) du support de coffrage (1), à savoir cloué à celui-ci.
